# FASCICULE DE BREVET EUROPEEN

(11) **EP 1 352 137 B1**
(45) Date de publication et mention de la délivrance du brevet: **12.09.2007**
(21) Numéro de dépôt: 01271481.2
(22) Date de dépôt: 11.12.2001
(51) Int. Cl.: E04H 4/16

(54) **APPAREIL ROULANT AUTOMOTEUR NETTOYEUR DE SURFACE IMMERGEE**
ROLLVORRICHTUNG MIT SELBSTANTRIEB ZUR REINIGUNG EINER EINGETAUCHTEN FLÄCHE
SELF-PROPELLED RUNNING APPARATUS FOR CLEANING AN IMMERSED SURFACE

(30) Priorité: 21.12.2000 FR 0016785
(43) Date de publication de la demande: 15.10.2003
(73) Titulaire: Zodiac Pool Care Europe, 92130 Issy Les Moulineaux (FR)
(72) Inventeur: PICHON, Philippe, 31800 Villeneuve de Rivière (FR)
(74) Mandataire: Cabinet BARRE LAFORGUE & associés
(86) Numéro de dépôt international: PCT/FR2001/003933
(87) Numéro de publication internationale: WO 2002/050388

(56) Documents cités:
- FR-A- 2 693 499
- US-A- 6 155 657

## Description

L'invention concerne un appareil roulant automoteur nettoyeur de surface immergée dans un liquide, en particulier de piscine.

Certains appareils nettoyeurs de piscine sont du type roulant, c'est-à-dire comprenant des organes de roulement rotatifs (rouleaux, roues, roulettes, chenilles ....) autour d'axes de rotation transversaux au moins sensiblement parallèles au plan de roulement de l'appareil défini par ces organes de roulement, correspondant à la surface sur laquelle l'appareil se déplace. De tels appareils peuvent être automoteurs, c'est-à-dire incorporent et portent au moins un moteur (électrique, hydraulique ..) entraînant au moins un arbre moteur dont le mouvement rotatif doit être transmis à au moins un organe de roulement pour l'entraîner en rotation.

Dans une variante particulière connue, à laquelle l'invention s'applique, l'appareil automoteur comprend au moins un moteur électrique alimenté par un câble électrique étanche plongeant dans la piscine, et dont l'arbre de sortie (rotor) forme un arbre moteur. Un tel appareil électrique motorisé est aussi en général équipé (cf. par exemple FR-2.584.442) d'une électropompe d'aspiration des déchets et d'un sac filtrant de récupération des déchets.

L'appareil est, le plus souvent, de fonctionnement plus ou moins automatique et est généralement qualifié de robot.

De tels appareils roulants automoteurs connus à moteurs électriques sont relativement lourds, complexes, volumineux, coûteux, présentent des performances hydrauliques (aspiration des déchets) relativement médiocres au vu de leur coût, de leur poids et leur encombrement, et n'offrent que peu de possibilités de variations esthétiques.

Par exemple, le document FR 2 584 442 décrit un nettoyeur constitué par un corps creux ouvert à sa base et ce corps possédant des flasques latéraux. La base ouverte est équipée d'une plaque d'obturation dotée d'entrées d'aspiration du liquide au voisinage de la surface à nettoyer. Le corps est en outre équipé d'un carter étanche logé dans celui-ci. Ce carter contient d'une part un moteur électrique de pompe et d'autre part un moteur d'entraînement réversible. Le nettoyeur comprend en outre une chambre de filtration ménagée à l'intérieur du corps creux.

Typiquement, ces appareils sont constitués d'une coque rigide externe formant le bâti principal de l'appareil portant l'ensemble de ses éléments constitutifs, à savoir d'une part les organes de roulement et, d'autre part, le moteur électrique d'entraînement. Le circuit hydraulique est en général vertical montant entre une entrée inférieure dans la coque et une sortie supérieure de la coque. Pour l'accès à l'intérieur de la coque, celle-ci est en général formée de deux demi-coques assemblées l'une à l'autre par un plan de joint vertical longitudinal ou horizontal. La transmission entre le moteur électrique et les rouleaux se fait par l'intermédiaire d'ensembles latéraux de transmission à courroies en général fixés sur le côté de la coque.

Avec une telle structure, on comprend que la coque, qui simultanément forme le circuit hydraulique et fait office de bâti supportant les organes mécaniques, fige les formes extérieurs et l'esthétique de l'appareil et doit être de construction robuste, lourde et coûteuse. La maintenance de la partie mécanique est aussi difficile, longue et complexe.

Il est possible d'envisager, pour pallier ces problèmes, d'isoler la partie mécanique hydraulique de l'appareil. On peut ainsi prévoir un appareil comprenant un châssis mécanique inférieur portant le moteur électrique, les rouleaux et les transmissions, ce châssis mécanique recevant une coque supérieure formant un circuit hydraulique en S aspirant l'eau vers le haut à l'avant et à l'arrière, puis vers le bas dans la coque à travers un sac de filtrage pour revenir vers le haut par une cheminée centrale incorporant une hélice de pompage, et être évacuée à travers un orifice supérieur ménagé dans un couvercle supérieur amovible monté sur la coque. Un tel circuit hydraulique en S est complexe, volumineux, comprend des changements brusques de direction d'écoulement (vers le haut, vers le bas et vers le haut) induisant des pertes de charge importantes nuisant aux performances hydrauliques, et nécessite donc un moteur de pompage surdimensionné.

En outre, l'appareil incorpore un volume d'eau "mort" (volume d'eau en amont du filtre restant dans l'appareil à l'arrêt) important, ce qui le rend particulièrement lourd et difficile à manipuler et à sortir de l'eau. De plus l'accès aux organes mécaniques en vue de la maintenance reste relativement long et difficile.

L'invention vise donc à pallier ces inconvénients en proposant un appareil roulant automoteur nettoyeur de surface immergée qui présente un circuit hydraulique unidirectionnel (sans changement brusque de direction d'écoulement), simple, efficace, mais dont la partie mécanique soit simple, légère, robuste, ne nécessite pas de coque rigide et puisse être commune à de nombreux modèles d'esthétiques différents.

L'invention vise aussi à proposer un tel appareil dont la fabrication et la maintenance soient simples, rapides et peu coûteuses et en particulier dont le montage et le démontage soient rapides et aisés.

Pour ce faire, l'invention concerne un appareil roulant automoteur nettoyeur de surface immergée comprenant en combinaison :
- un carter moteur transversal rigide renfermant au moins un moteur électrique et présentant au moins un arbre d'entraînement, dit arbre moteur, d'au moins un organe de roulement et au moins un arbre d'entraînement, dit arbre de pompage, d'un organe de pompage, ces arbres d'entraînement débouchant à l'extérieur du carter,
- deux flasques latéraux fixés rigidement de chaque côté du carter moteur et s'étendant longitudinalement vers l'avant et vers l'arrière du carter moteur de façon à former un bâti rigide en forme générale de H (ou de dessus ou de dssous), l'un au moins des flasques portant des moyens de transmission du mouvement moteur entre un arbre moteur saillant latéralement du carter moteur et au moins un organe de roulement à axe de rotation transversal s'étendant entre les deux flasques et guidé par chaque flasque,
- une paroi transversale avant s'étendant à l'avant du carter moteur et entre les deux flasques en étant fixée de façon démontable audit bâti,
- une paroi transversale arrière s'étendant à l'arrière du carter moteur et entre les deux flasques en étant fixée de façon démontable audit bâti,
- les parois transversales avant et arrière s'étendant à distance du carter moteur de façon à ménager un passage pour l'eau, et à former entre elles et les flasques latéraux une ouverture inférieure sous le carter moteur,
- un fond, doté d'entrées d'eau, adapté pour refermer ladite ouverture inférieure,
- et un capot supérieur fixé au bâti et couvrant les parois transversales, les flasques et le carter moteur, ce capot étant doté d'un orifice supérieur d'évacuation d'eau, de sorte qu'un circuit hydraulique unidirectionnel est ménagé depuis les entrées du fond, à l'avant et à l'arrière entre les parois transversales et le carter moteur et entre les flasques, et jusqu'à l'orifice supérieur du capot.

Ainsi, un appareil selon l'invention est exempt de coque rigide formant le circuit hydraulique. En particulier, il est à noter que les flasques latéraux du bâti font office de parois latérales pour le circuit hydraulique. Le capot supérieur, les parois transversales et le fond de participent pas à la transmission du mouvement moteur et peuvent être simples et allégés.

Avantageusement et selon l'invention, les deux flasques sont semblables, le bâti étant symétrique par rapport à un plan longitudinal médian orthogonal à un plan de roulement défini par ses organes de roulement. Avantageusement et selon l'invention, le bâti est symétrique par rapport à un plan transversal médian orthogonal à un plan de roulement défini par ses organes de roulement. Ainsi, le nombre de pièces distinctes servant à la réalisation d'un appareil selon l'invention est faible. En particulier, les deux flasques peuvent être identiques, et les deux parois transversales peuvent être identiques.

Avantageusement, un appareil selon l'invention comprend au moins un organe de roulement avant s'étendant entre les deux flasques, à l'avant de la paroi transversale avant, à l'extérieur du circuit hydraulique, et au moins un organe de roulement arrière s'étendant entre les deux flasques, à l'arrière de la paroi transversale arrière, à l'extérieur du circuit hydraulique. Là encore, l'(les) organe(s) de roulement avant peut(peuvent) être identique(s) à 1'(aux) organe(s) de roulement arrière. Il peut s'agir de simples rouleaux guidés entre les flasque par leurs extrémités

Avantageusement et selon l'invention, l'un au moins des flasques est formé d'une cassette à carter extérieur renfermant des moyens de transmission du mouvement moteur -notamment un train de pignons-.

Avantageusement et selon l'invention, les deux flasques portent des moyens de transmission.

En outre, avantageusement et selon l'invention, l'appareil comprend deux moteurs d'entraînement distincts indépendants (un moteur gauche et un moteur droit), chacun de ces moteurs ayant un arbre moteur (l'appareil comprenant un arbre moteur gauche et un arbre moteur droit), et deux paires d'organes de roulement indépendants, à savoir une paire d'organes de roulement avant et une paire d'organes de roulement arrière, les deux organes de roulement (gauche et droit) d'une même paire (avant ou arrière) étant disposés en prolongement coaxial l'un de l'autre et indépendants l'un de l'autre en rotation, l'un d'eux étant accouplé par l'intermédiaire de moyens de transmission, à l'un des deux arbres moteur, tandis que l'autre est accouplé, par l'intermédiaire de moyens de transmission, à l'autre arbre moteur. L'appareil comprend ainsi un organe de roulement avant gauche et un organe de roulement arrière gauche accouplés à l'arbre moteur gauche du moteur d'entraînement gauche ; et un organe de roulement avant droit et un organe de roulement arrière droit accouplés à l'arbre moteur droit du moteur d'entraînement droit. De la sorte, l'appareil peut être dirigé par commande différentielle des deux moteurs.

Les deux organes de roulement d'une même paire s'étendent entre les flasques, l'un étant guidé par l'un des flasques, l'autre étant guidé par l'autre flasque, et sont avantageusement associés et guidés axialement l'un par rapport à l'autre. Avantageusement, ils sont guidés l'un par rapport à l'autre par un assemblage de type télescopique cylindrique autorisant des rotations relatives. Cet assemblage et/ou l'un et/ou l'autre des deux organes de roulement peut aussi être guidé en rotation par rapport à la paroi transversale en regard par un montage à démontage instantané -notamment à crochet- facilitant le démontage et le remontage des organes de roulement, par exemple pour les changements de garniture.

Par ailleurs, avantageusement et selon l'invention, les flasques présentent des rainures de réception des bords extrêmes latéraux des parois transversales. De la sorte, les parois transversales sont fixées aux flasques par simple encastrement de leurs bords extrêmes dans les rainures des flasques. En outre, on assure simplement une meilleure étanchéité entre le circuit hydraulique à l'intérieur de l'appareil, en dépression, et le bassin à l'extérieur de l'appareil.

En outre, avantageusement et selon l'invention, chaque flasque est fixé de façon démontable au carter moteur, notamment grâce à des vis ou boulons.

Avantageusement et selon l'invention, les parois transversales sont fixées avec le capot supérieur par des vis ou boulons serrant le capot supérieur sur les parois transversales.

L'ensemble de l'assemblage des flasques au carter moteur, et des parois transversales par encastrement aux flasques et au capot supérieur par serrage relatif, est particulièrement simple, facile et rapide à monter ou à démonter et confère une grande rigidité à la structure ainsi formée de l'appareil.

En outre, avantageusement et selon l'invention, l'appareil comprend une poignée de portage fixée sur le bâti -notamment aux flasques- à travers le capot. Cette fixation peut être réalisée par crochetage, la poignée présentant des extrémités dotés de crochets passant dans des lumières du capot, avec un cavalier de verrouillage inséré derrière chaque crochet dans la lumière du capot pour le bloquer en place par rapport au capot.

En outre, avantageusement et selon l'invention, le carter moteur est moulé au plus juste autour des éléments qu'il contient et présente des formes arrondies favorisant la circulation d'eau.

Par ailleurs, avantageusement et selon l'invention, le carter moteur comprend un moteur de pompage central supérieur à axe de pompage orthogonal à un plan de roulement défini par les organes de roulement et entraînant une hélice de pompage disposée à l'extérieur du carter moteur sous l'orifice du capot, et apte à générer un débit d'eau dans l'appareil entre les entrées d'eau et l'orifice supérieur.

Selon une autre caractéristique avantageuse de l'invention, le fond porte un filtre interposé sur le circuit hydraulique entre les entrées d'eau inférieures et l'orifice supérieur d'évacuation. Avantageusement et selon l'invention, le filtre s'étend entre le carter moteur et chaque paroi transversale.

Par ailleurs, avantageusement et selon l'invention, le fond est fixé de façon amovible par rapport au bâti. Avantageusement et selon l'invention, le fond est fixé aux flasques. Avantageusement et selon l'invention, le fond est fixé au bâti par des moyens de fixation à crochetage élastique.

En outre, avantageusement et selon l'invention, l'une au moins des parois transversales présente au moins un clapet de vidange apte à permettre la vidange du circuit hydraulique par gravité lorsque l'appareil est extrait du liquide.

L'appareil selon l'invention est simple, peu coûteux, robuste, facile et rapide à monter et à démonter, donc à réparer, à entretenir et à utiliser, peut faire l'objet de variations esthétiques importantes à moindre coût industriel (il suffit par exemple de modifier la forme du capot), comprend un volume mort de liquide nul ou quasi nul (le circuit hydraulique se vidangeant entièrement lors de l'extraction de l'appareil du liquide) et est léger et facile à manipuler.

D'autres buts, caractéristiques et avantages de l'invention apparaissent à la lecture de la description suivante d'un exemple de réalisation représenté sur les figures dans lesquelles :
- la figure 1 est une vue schématique en perspective éclatée d'un appareil selon un mode de réalisation préférentiel de l'invention,
- la figure 2 est une vue schématique en perspective de l'appareil de la figure 1 à l'état assemblé,
- la figure 3 est une vue schématique en perspective éclatée d'une cassette de transmission selon l'invention,
- la figure 4 est une vue schématique en perspective de la cassette de la figure 3 à l'état assemblé,
- la figure 5 est une vue schématique de dessous avec une coupe partielle de l'appareil de la figure 2,
- la figure 6 est une vue schématique en coupe verticale transversale de l'appareil de la figure 1,
- la figure 7 est une vue schématique en coupe verticale longitudinale de la figure 1.

Sur les figures 1 et 2, on a représenté un appareil (ou robot) selon l'invention roulant automoteur électrique nettoyeur de surface immergée en particulier de piscine, comprenant un carter 1 moteur rigide transversal central en matière synthétique rigide renfermant deux moteurs électriques indépendants semblables 83, l'un de chaque côté, entraînant chacun un arbre moteur 2 rotatif transversal qui débouche en saillie latéralement à l'extérieur du carter moteur 1. En partie centrale, le carter moteur 1 renferme un troisième moteur électrique 70 dont l'arbre d'entraînement, dit arbre de pompage 71, débouche verticalement vers le haut à l'extérieur du carter 1 moteur pour l'entraînement d'une hélice 3 de pompage supérieure extérieure au carter 1 moteur.

L'appareil selon l'invention comprend également deux cassettes 6 latérales de transmission selon l'invention, l'une de chaque côté. Chaque cassette de transmission 6 est fixée rigidement mais de façon démontable, en un ensemble d'un seul tenant, respectivement à chaque extrémité latérale 7 du carter moteur 1. Chaque cassette 6 forme une flasque latéral s'étendant longitudinalement vers l'avant et vers l'arrière du carter 1 moteur, de façon à former un bâti rigide 72 globalement en forme de H sur lequel les autres organes de l'appareil sont rapportés et fixés, à savoir un capot supérieur 5, une poignée 8 de manoeuvre ; des parois transversales avant 9 et arrière 10 s'étendant entre les deux cassettes 6 et le capot supérieur 5, et à l'avant et, respectivement, à l'arrière du carter 1 moteur et délimitant entre elles et avec les cassettes 6, en partie inférieure, une ouverture inférieure refermée par un fond 11 doté d'entrées d'eau 66 à clapets autorisant l'entrée de l'eau vers le haut mais interdisant les sorties d'eau vers le bas. Le fond 11 porte un sac de filtrage 12 incorporé dans le boîtier 73 ainsi constitué par le capot 5, les parois transversales 9, 10 et les cassettes 6. Le sac de filtrage 12 présente deux poches s'étendant à l'avant et, respectivement à l'arrière du carter 1 moteur, entre le carter moteur et chaque paroi transversale 9, 10.

Les parois transversales avant 9 et arrière 10 sont dotées, en leur partie inférieure, de clapets de vidange 74 anti-retour adaptés pour empêcher l'entrée d'eau depuis l'extérieur dans le boîtier 73 pendant le fonctionnement de l'appareil mais pour autoriser, par gravité, la sortie de l'eau contenue dans le boîtier 73 après l'arrêt de l'appareil. Lorsque l'hélice 3 n'est pas active, l'eau contenue dans le boîtier 73 est automatiquement vidangée par gravité par les clapets de vidange 74 lorsque l'appareil est sorti de l'eau.

A titre d'organes de roulement, l'appareil comprend deux rouleaux avant 13 (un rouleau avant gauche et un rouleau avant droit), s'étendant entre les deux cassettes 6, et à l'avant de la paroi transversale avant 9, à l'extérieur du circuit hydraulique formé dans le boîtier 73, et transversalement et en prolongement axial l'un de l'autre, rotatifs autour d'un axe transversal parallèle à la surface sur laquelle ils roulent, chacun de ces organes de roulement avant 13 étant accouplé, respectivement, à l'une des cassettes 6 latérales ; et deux rouleaux arrière 14 (un rouleau arrière gauche et un rouleau arrière droit) s'étendant entre les deux cassettes 6 et à l'arrière de la paroi transversale arrière 10, à l'extérieur du circuit hydraulique formé dans le boîtier 73, et transversalement et en prolongement axial l'un de l'autre, rotatifs autour d'un axe transversal parallèle à la surface sur laquelle ils roulent, chacun de ces organes de roulement arrière 14 étant accouplé respectivement, à l'une des cassettes 6 latérales. Les deux rouleaux d'une même paire de rouleaux avant 13 ou arrière 14 sont indépendants l'un de l'autre, en rotation, c'est-à-dire non solidaires en rotation, chacun d'entre eux étant entraîné par l'un des moteurs 83 (gauche ou droit), à l'arbre moteur 2 (gauche ou droit) duquel il est relié par une cassette de transmission 6.

Chaque rouleau 13, 14 comprend un arbre 17 principal cylindrique, et une garniture 18 périphérique par exemple en mousse et/ou formée de brosses, montée solidaire en rotation de l'arbre 17, mais pouvant être remplacée en cas d'usure. Les arbres 17 des deux rouleaux avant 13 ou arrière 14 sont cylindriques de révolution et télescopiques l'un dans l'autre axialement de façon à pouvoir être rapprochés en partie centrale de l'appareil pour être désaccouplés des cassettes 6 latérales et démontés de l'appareil, ou, au contraire, être éloignés l'un de l'autre en vue de leur accouplement aux cassettes 6. Les arbres 17 des rouleaux 13, 14 sont aussi guidés par un palier 15, 16 central solidaire de la paroi avant 9, disposé entre les deux rouleaux avant 13 ou arrière 14. Ce palier 15, 16 comprend une échancrure 15 de réception de l'arbre 17 de plus grand diamètre de l'un des rouleaux 13, 14 et un crochet de verrouillage 16 pivotant de façon à pouvoir être rabattu au-dessus de l'échancrure 15 et de l'arbre 17 pour le montage des rouleaux ou au, contraire, dégagé de l'échancrure 15 pour le démontage des rouleaux 13, 14. Les deux rouleaux arrière 14 sont semblables aux rouleaux avant 13, d'axe transversal parallèle à celui des rouleaux avant 13, et montés et entraînés de façon semblable aux rouleaux avant 13. Les paliers 15, 16 solidaires des parois transversales 9, 10 guidant les rouleaux 13, 14 subissent peu d'effort radialement. En effet, les deux rouleaux d'une même paire sont télescopiques et donc guidés et tenus radialement l'un par rapport à l'autre tout en étant libres en rotation l'un par rapport à l'autre, et sont aussi guidés et tenus à leurs extrémités opposées par les cassettes 6.

Les rouleaux 13, 14 définissent un plan de roulement de l'appareil correspondant à la surface immergée sur laquelle il se déplace. Les arbres moteurs 2 de l'appareil sont coaxiaux et parallèles à ce plan de roulement. L'arbre de pompage 71 du troisième moteur entraînant l'hélice 3 est orthogonal à ce plan de roulement, de sorte que l'hélice 3 est adaptée pour créer un flux d'eau dans le sens orthogonal s'éloignant du plan de roulement (verticalement vers le haut lorsque la surface immergée est horizontale) depuis les entrées 66 inférieures autour du carter moteur 1 et entre les parois transversales 9, 10, les cassettes 6 et le carter 1 moteur, et jusqu'à un orifice supérieur 4 d'évacuation ménagé dans le capot supérieur 5 de l'appareil par lequel l'eau est rejetée de l'appareil vers le haut. Le sac de filtrage 12 s'étend à l'avant et à l'arrière du carter moteur 1 et son ouverture est associée à la périphérie du fond 11 de sorte que ce sac de filtrage 12 est interposé sur le circuit de l'eau entre les entrées 66 et l'orifice 4 de sortie. Le carter 1 peut être moulé au plus juste autour des moteurs 70, 83 et organes qu'il contient, au bénéfice d'un plus faible encombrement, d'un accroissement de la rigidité, et de formes extérieures arrondies hydrodynamiques. Lorsque l'hélice 3 est active, l'eau est entraînée en mouvement vers le haut et ne peut donc pas ressortir par les clapets de vidange 74 par gravité.

Un câble d'alimentation électrique 19 étanche est relié à l'intérieur du carter moteur 1, pour l'alimentation et la commande des différents moteurs 70, 83, et ce câble 19 traverse le capot supérieur 5 par l'une des lumières 79 de fixation de la poignée 8 de façon à pouvoir être connecté à une source d'alimentation électrique extérieure à l'appareil et à la piscine.

Les deux cassettes latérales 6 sont identiques. En effet, chaque cassette 6 présente une symétrie par rapport à un plan transversal médian orthogonal au plan de roulement et donc à la surface sur laquelle l'appareil se déplace. Ce plan de symétrie est ainsi notamment vertical lorsque cette surface est horizontale. Le bâti 72, et plus généralement l'appareil, sont globalement symétriques par rapport à un même plan transversal médian orthogonal au plan de roulement, et ce plan de symétrie du robot coïncide avec le plan de symétrie de chaque cassette 6. le bâti 72 et l'appareil sont aussi globalement symétriques par rapport à un plan longitudinal médian orthogonal au plan de roulement.

Chaque cassette de transmission 6 comprend un carter rigide 20 extérieur (les autres éléments de la cassette 6 étant incorporés dans ce carter 20). Ce carter 20 est formé de deux demi-coques 20a, 20b dont une demi-coque interne 20a la plus proche du carter moteur 1 de l'appareil, fixée au carter moteur 1 de l'appareil, et une demi-coque externe 20b la plus éloignée du carter moteur 1 de l'appareil. Chaque demi-coque s'étend au moins sensiblement orthogonalement au plan de roulement et selon la direction longitudinale, et les deux demi-coques 20a, 20b sont assemblées l'une à l'autre selon un plan 21a, 21b périphérique globalement longitudinal. Les demi-coques 20a, 20b sont en matière synthétique rigide moulée.

La demi-coque interne 20a comprend une potence supérieure médiane 22 s'étendant transversalement vers le centre de l'appareil de façon à pouvoir être fixée par une vis 23 au carter moteur 1, au-dessus de l'arbre moteur 2. La poignée 8 présente deux extrémités 76, chacune d'elles étant dotée d'un crochet 77 apte à être engagé dans une lumière 78 de la potence 22 et à se crocheter à cette potence 22. Le capot 5 est doté de lumières 79 permettant le passage des crochets 77 à travers le capot 5, et l'insertion de cavaliers de verrouillage 80 adaptés pour verrouiller les crochets 77 en position de crochetage. Chaque lumière 79 du capot 5 est plus grande que le crochet 77, de sorte qu'un cavalier de verrouillage 80 peut être inséré dans cette lumière 79 à l'arrière du crochet 77, entre le crochet 77 et le bord en regard de la lumière 79 pour repousser latéralement le crochet 77 dans la position de crochetage avec la potence 22. Pour enlever la poignée 8, il faut ainsi ôter les cavaliers de verrouillage 80 en les extrayant axialement des lumières 79 du capot 5, ce qui permet de repousser les crochets 77 latéralement dans les lumières 78 des potences 22 et dans les lumières 79 du capot 5, pour les dégager des potences 22, puis de les extraire axialement hors de ces lumières 78, 79. Pour remonter la poignée 8 on réalise les opérations inverses.

La poignée 8 est ainsi fixée sur les potences 22 des cassettes 6, donc sur le bâti 72, à travers le capot 5 de façon démontable. Il est à noter que cette fixation de la poignée 8 au bâti 72 solidarise aussi le capot 5 au bâti 72, les crochets 77 et cavaliers 80 ayant une partie externe plus grande que les lumières 79 du capot 5 de sorte que le capot 5 est maintenu contre les potences 22 des cassettes 6.

La demi-coque interne 20a comprend également deux potences latérales inférieures 24 s'étendant également transversalement vers le centre de l'appareil pour être placées au-dessus d'un rebord 25 inférieur latéral du carter moteur 1 et y être fixées grâce à des vis 26. Entre les potences 22, 24, la demi-coque interne 20a est conformée de façon à recevoir l'extrémité latérale 7 du carter moteur 1, l'arbre moteur 2 pouvant être accouplé à un tourillon d'entrée 27 de la cassette 6 accessible via une lumière 43 traversant la demi-coque interne 20a, axialement en regard de l'arbre moteur 2.

Le tourillon d'entrée 27 est monté librement rotatif par rapport à la cassette 6, entre les deux demi-coques 20a, 20b, autour d'un axe de rotation transversal, et reçoit le mouvement moteur de l'arbre moteur 2. Pour ce faire, chaque demi-coque 20a, 20b définit un logement cylindrique 28a, 28b recevant une bague 29a, 29b, en matière synthétique antifriction, qui reçoit elle-même une extension cylindrique axiale 30a, 30b du tourillon d'entrée 27 permettant son guidage en rotation dans la bague 29a, 29b.

L'extension axiale cylindrique 30a s'étendant du côté de la demi-coque interne 20a est prolongée par quatre pions de crabotage 31 formant des moyens d'accouplement démontable à l'arbre moteur 2. L'arbre moteur 2 est lui-même doté d'une croix de crabotage 32 adaptée pour recevoir les pions 31 de crabotage du tourillon d'entrée 27 lorsque la cassette 6 est en place sur le carter moteur 1. Les pions 31 et la croix 32 de crabotage réalisent ainsi des moyens d'accouplement démontable par simple mise en place relative, de type à crabot, les pions 31 s'étendant axialement venant s'engager dans des échancrures conjuguées de la croix 32.

La cassette 6 comprend également deux tourillons de sortie 33, 34, à savoir un tourillon de sortie avant 33 et un tourillon de sortie arrière 34, adaptés pour être accouplés, à travers le carter 20, à l'arbre 17 de l'un des rouleaux avant 13 ou respectivement arrière 14. Chaque tourillon de sortie 33, 34 est librement rotatif autour d'un axe de rotation transversal, comme le tourillon d'entrée 27. Les tourillons de sortie avant 33 et arrière 34 sont identiques au tourillon d'entrée 27 et guidés par rapport au carter 20 de la cassette 6, comme le tourillon d'entrée, grâce à des logements cylindriques 35a, 35b avant et 36a, 36b arrière ménagés dans les demi-coques 20a, 20b, et à des bagues en matériau antifriction avant 37a, 37b et arrière 38a, 38b, chaque tourillon de sortie 33, 34 comprenant une extension axiale cylindrique 39a, 39b, respectivement 40a, 40b, engagée dans la bague 37a, 37b, 38a, 38b correspondante. Les deux tourillons de sortie 33, 34 comprennent également, du côté intérieur de l'appareil, des pions 41, respectivement 42, de crabotage adaptés pour l'accouplement du tourillon 33, 34 à une croix de crabotage 46, respectivement 47, s'étendant à l'extrémité axiale latérale de l'arbre 17 du rouleau 13, 14 en regard. Les pions de crabotage 31, 41, 42 des différents tourillons 27, 33, 34 s'étendent à travers des lumières circulaires 43, 44, 45 ménagées à travers la demi-coque interne 20a pour pouvoir coopérer avec les croix de crabotage 32, 46, 47 en regard et réaliser l'accouplement démontable à travers le carter 20. Les tourillons d'entrée 27 et de sortie 33, 34 peuvent être formés de pièces identiques, ce qui permet de réduire les coûts de fabrication.

Entre le tourillon d'entrée 27 et chacun des tourillons de sortie 33, 34, la cassette 6 comprend un train de pignons successifs 48, 49 engrènant deux à deux, montés librement rotatifs autour d'axes de rotation transversaux (parallèles deux à deux et aux axes de rotation des tourillons 27, 33, 34), et engrènant d'une part avec une roue dentée 50 du tourillon d'entrée 27 et, d'autre part, avec une roue dentée 51, respectivement 52, du tourillon de sortie 33, respectivement 34. De préférence, chaque train de pignons 48, 49 comprend un nombre impair de pignons et les différents pignons ont un même diamètre. Les différents pignons peuvent ainsi être identiques, au bénéfice d'une économie de fabrication. Lorsque l'arbre moteur 2 est accouplé au tourillon d'entrée 27, il l'entraîne en rotation, et chacun des tourillons de sortie 33, 34 est entraîné également en rotation dans le même sens et à la même vitesse par les trains de pignons 48, 49. Les axes de rotation des différents pignons 48, 49 peuvent être simplement formés d'extensions transversales cylindriques 53 adaptées pour recevoir un alésage cylindrique des différents pignons, ces extensions 53 s'étendant vers l'extérieur à partir de la demi-coque interne 20a dont elles sont solidaires. De préférence, les deux demi-coques interne 20a et externe 20b sont assemblées l'une à l'autre par des vis 54 passant par les axes de rotation des pignons 48, 49, c'est-à-dire par les extensions transversales 53. Les différents pignons 48, 49 présentent alors une lumière pour le passage de ces vis 54 d'assemblage, et la coque externe 20b comprend des plots 55 venant en butée contre l'extrémité axiale des extensions transversales 53 formées par la demi-coque interne 20a, ces plots 55 étant adaptés pour recevoir les vis 54 autotaraudeuses, de telle sorte que leurs filets soient en prise avec ces plots 55 qui font office de taraudages.

En variante non représentée, ou en combinaison, les plots 55 peuvent être solidarisés de manière indémontable (soudure, collage ...) aux extensions 53, les demi-coques 21a, 20a étant alors indémontables.

La demi-coque interne 20a comprend aussi des rainures 64, respectivement 65, de réception des bords extrêmes latéraux 81 de la paroi transversale avant 9 et 82 de la paroi transversale arrière 10, et les potences latérales inférieures 62 sont dotées de lumières traversées par des vis 63 permettant l'assemblage des parois transversales 9, 10, des cassettes 6 et du capot 5. Les parois transversales 9, 10 sont donc encastrées dans les rainures 64, 65 des cassettes 6 et s'étendent entre ces deux cassettes 6 sur toute la hauteur des cassettes 6 au niveau des rainures 64, 65. Les vis 63 serrent les parois transversales 9, 10 et le capot 5 l'une vers l'autre sur les cassettes 6. Dans l'exemple représenté elles sont introduites dans des lumières des parois transversales 9, 10 pour se visser dans des plots de vissage formant taraudages du capot 5.

Le fond 11 peut être fixé sur les parois transversales 9, 10 et/ou les cassettes latérales 6 par des vis et/ou crochets élastiques ou autres moyens de fixation démontables de façon à refermer l'ouverture inférieure formée par les parois transversales 9, 10 et les cassettes latérales 6. Le fond 11 est fixé de façon amovible au bâti 72, notamment aux cassettes latérales 6, par des crochets élastiques 75 coopérant avec une rainure 76 solidaire de la demi-coque interne 20a. Les parois transversales 9, 10 et le capot supérieur 5 sont portés par les cassettes 6 grâce aux rainures 64, 65 et aux potences 62 et vis 63. Pour démonter l'appareil, par exemple en vue d'une opération de maintenance, il suffit d'enlever les rouleaux 13, 14 en dégageant les crochets 16, puis d'ôter les vis 63, et d'extraire les cavaliers 80 pour démonter la poignée 8. Les parois transversales 9, 10 et le capot 5 se dissocient du bâti 72. Pour démonter les parois transversales 9, 10, il faut démonter une cassette 6 (du fait des rainures 64,65). Le câble 19 passe au travers du capot et ne permet pas la séparation complète du capot 5 et du bâti 72. Néanmoins, il suffit de faire glisser le capot 5 le long du câble 19, de sorte que la maintenance est possible et aisée. Le montage s'effectue en réalisant les opérations inverses. L'esthétique de l'appareil peut faire l'objet de nombreuses variantes.

La demi-coque externe 20b présente également de préférence une potence supérieure centrale 56 destinée à s'étendre au-dessus de la potence supérieure centrale 22 de la demi-coque interne 20a et fixée avec elle au carter moteur 1 au-dessus de l'arbre moteur 2.

Par ailleurs, la cassette 6 selon l'invention comprend avantageusement une chenille 57 formée d'une courroie sans fin passant autour des tourillons d'entrée 27 et de sortie 33, 34 de façon à être entraînée à défilement continu par ces tourillons 27, 33, 34 et former un brin inférieur longitudinal 58 de contact avec le sol faisant office d'organe de roulement entraîné de l'appareil. Pour le guidage de la chenille 57, chaque tourillon 27, 33, 34 comprend avantageusement deux flasques parallèles latéraux 59 perpendiculaires à l'axe de rotation du tourillon 27, 33, 34, de part et d'autre de la roue dentée 50, 51, 52, de façon à former un galet de réception et d'entraînement de la chenille 57. Cette dernière comprend avantageusement des crans ou dents internes 60 adaptés pour s'insérer entre les deux flasques 59. De même, la chenille 57 comprend avantageusement des crans ou dents externes 61, ou tout autre organe anti-glissement équivalent apte à venir au contact du sol. Une telle chenille latérale facilite l'entraînement de l'appareil lors du passage d'escaliers ou dans les ruptures de pente ou les parois inclinées.

Les différents pignons 48, 49, les tourillons 27, 33, 34 et les demi-coques 20a, 20b peuvent être entièrement réalisés en matière synthétique rigide, et la chenille 57 en matière synthétique souple, de sorte que la cassette 6 de transmission selon l'invention est entièrement en matériau synthétique, à l'exception éventuellement des vis d'assemblage 23, 26, (de montage de la cassette 6 sur l'appareil) et 54 d'assemblage des demi-coques 20a, 20b. Ces vis 23, 26, 54, au demeurant, peuvent également être réalisées en matière synthétique. L'ensemble de la transmission ainsi réalisé n'est pas sujet à la corrosion et est d'une grande fiabilité de fonctionnement dans l'eau. L'appareil selon l'invention est exempt de pièce métallique en mouvement ou d'organe de friction métallique. Tous les éléments mobiles (rotatifs) nécessaires à la transmission du mouvement moteur depuis les arbres moteur 2 jusqu'aux organes de roulement (rouleaux 13, 14 et chenille 57) sont entièrement incorporés dans les deux cassettes latérales 6 et portés par ces cassettes 6. Si l'une des cassettes 6 nécessite une opération de maintenance, il est facile de la démonter de l'appareil et de la remplacer par une cassette neuve, puis de réparer la cassette en atelier. Pendant la réparation, l'appareil reste opérationnel dans la piscine.

Les différentes cassettes 6 sont réalisées avec un très faible nombre de pièces différentes et leur coût de fabrication est faible. Il en va de même de l'appareil selon l'invention.

L'invention peut faire l'objet de nombreuses variantes de réalisation par rapport au mode de réalisation préférentiel représenté. Dans les versions simplifiées, la transmission du mouvement moteur entre le tourillon d'entrée 27 et chaque tourillon de sortie 33, 34 peut être effectuée uniquement via la chenille 57 qui fait office de courroie d'entraînement (la cassette étant alors exempte d'engrenages). Le nombre des pignons des trains d'engrenages peut être différent de trois. Il en va de même du nombre de tourillon(s) de sortie qui peut être distinct de deux (un seul tourillon de sortie ou plus de deux tourillons de sortie). Les tourillons de sortie peuvent entraîner non pas des rouleaux, mais des arbres d'entraînement solidaires en rotation de roues ou roulettes ... ou même être directement accouplés à des organes de roulement exempts d'arbre d'entraînement distinct (par exemple à des flasques d'extrémité de ces roues, roulettes, rouleaux ...). L'appareil selon l'invention peut comprendre des organes de roulement non motorisés (montés libres en rotation) et/ou des organes de roulement accouplés successivement les uns aux autres et non directement indépendamment à une cassette de transmission. Un appareil selon l'invention peut ne comprendre qu'un moteur d'entraînement, qu'un arbre moteur, et qu'une cassette latérale de transmission, l'autre cassette latérale étant exempte de moyens de transmission et ne servant qu'au guidage des organes de roulement et, le cas échéant, de la chenille. Au contraire, dans la variante préférentielle représentée, l'appareil selon l'invention comprend deux moteurs d'entraînement 83, l'un de chaque côté, et deux cassettes 6 latérales de transmission toutes deux dotées de moyens 48, 49, 57 de transmission. Il est alors possible de diriger l'appareil selon la vitesse de chaque moteur 83.

La maintenance de la transmission d'un appareil selon l'invention est réduite et simple.

## Revendications

1. Appareil roulant automoteur nettoyeur de surface immergée comprenant en combinaison :
- un carter moteur (1) transversal rigide renfermant au moins un moteur électrique (70, 83) et présentant au moins un arbre d'entraînement, dit arbre moteur (2), d'au moins un organe de roulement (13, 14) et au moins un arbre d'entraînement (71), dit arbre de pompage (71), d'un organe (3) de pompage, ces arbres d'entraînement (2, 71) débouchant à l'extérieur du carter (1),
- deux flasques latéraux (6) fixés rigidement de chaque côté du carter moteur (1) et s'étendant longitudinalement vers l'avant et vers l'arrière du carter moteur (1) de façon à former un bâti (72) rigide en forme générale de H, l'un au moins des flasques (6) portant des moyens (48, 49, 57) de transmission du mouvement moteur entre un arbre moteur (2) saillant latéralement du carter moteur (1) et au moins un organe de roulement (13, 14) à axe de rotation transversal s'étendant entre les deux flasques (6) et guidé par chaque flasque (6),
- une paroi transversale avant (9) s'étendant à l'avant du carter moteur (1) et entre les deux flasques (6) en étant fixée de façon démontable audit bâti (72),
- une paroi transversale arrière (10) s'étendant à l'arrière du carter moteur (1) et entre les deux flasques (6) en étant fixée de façon démontable audit bâti (72),
- les parois transversales avant (9) et arrière (10) s'étendant à distance du carter moteur (1) de façon à ménager un passage pour l'eau, et à former entre elles et les flasques latéraux (6), une ouverture inférieure sous le carter moteur (1),
- un fond (11), doté d'entrées d'eau (66), adapté pour refermer ladite ouverture inférieure,
- et un capot supérieur (5) fixé au bâti (72) et couvrant les parois transversales (9, 10), les flasques (6) et le carter moteur (1), ce capot (5) étant doté d'un orifice supérieur (4) d'évacuation d'eau, de sorte qu'un circuit hydraulique unidirectionnel est ménagé depuis les entrées (66) du fond (11), à l'avant et à l'arrière entre les parois transversales (9, 10) et le carter moteur (1) et entre les flasques (6), et jusqu'à l'orifice (4) supérieur du capot (5).

2. Appareil selon la revendication 1, **caractérisé en ce que** les deux flasques (6) sont semblables, le bâti (72) étant symétrique par rapport à un plan longitudinal médian orthogonal à un plan de roulement défini par ses organes de roulement (13, 14).

3. Appareil selon l'une des revendications 1 ou 2, **caractérisé en ce que** le bâti (72) est symétrique par rapport à un plan transversal médian orthogonal à un plan de roulement défini par ses organes de roulement (13, 14).

4. Appareil selon l'une des revendications 1 à 3, **caractérisé en ce qu'**il comprend au moins un organe de roulement avant (13) s'étendant entre les deux flasques (6), à l'avant de la paroi transversale avant (9), à l'extérieur du circuit hydraulique.

5. Appareil selon l'une des revendications 1 à 4, **caractérisé en ce qu'**il comprend au moins un organe de roulement arrière (14) s'étendant entre les deux flasques (6), à l'arrière de la paroi transversale arrière (10), à l'extérieur du circuit hydraulique.

6. Appareil selon l'une des revendications 1 à 5, **caractérisé en ce que** l'un au moins des flasques (6) est formé d'une cassette (6) à carter extérieur renfermant des moyens (48, 49, 57) de transmission du mouvement moteur.

7. Appareil selon l'une des revendications 1 à 6, **caractérisé en ce que** les deux flasques (6) portent des moyens (48, 49, 57) de transmission.

8. Appareil selon l'une des revendications 1 à 7, **caractérisé en ce qu'**il comprend deux moteurs d'entraînement (83) distincts indépendants, chacun de ces moteurs ayant un arbre moteur (2), et deux paires d'organes de roulement (13, 14) indépendants, à savoir une paire d'organes de roulement avant (13) et une paire d'organes de roulement (14) arrière, les deux organes de roulement d'une même paire étant disposés en prolongement coaxial l'un de l'autre et indépendants l'un de l'autre en rotation, l'un d'eux étant accouplé, par l'intermédiaire de moyens de transmission, à l'un des deux arbres moteur, tandis que l'autre est accouplé, par l'intermédiaire de moyens de transmission, à l'autre arbre moteur.

9. Appareil selon l'une des revendications 1 à 8, **caractérisé en ce que** les flasques (6) présentent des rainures (64, 65) de réception des bords extrêmes latéraux (81, 82) des parois transversales (9, 10).

10. Appareil selon l'une des revendications 1 à 9, **caractérisé en ce que** chaque flasque (6) est fixé de façon démontable au carter moteur (1), notamment grâce à des vis ou boulons (23).

11. Appareil selon l'une des revendications 1 à 10, **caractérisé en ce que** les parois transversales (9, 10) sont fixées avec le capot supérieur (5) par des vis ou boulons (63) serrant le capot supérieur (5) sur les parois transversales (9, 10).

12. Appareil selon l'une des revendications 1 à 11, **caractérisé en ce qu'**il comprend une poignée (8) de portage fixée sur le bâti (72) à travers le capot (5).

13. Appareil selon l'une des revendications 1 à 12, **caractérisé en ce que** le carter moteur (1) est moulé au plus juste autour des éléments qu'il contient et présente des formes arrondies favorisant la circulation d'eau.

14. Appareil selon l'une des revendications 1 à 13, **caractérisé en ce que** le carter moteur (1) comprend un moteur de pompage (70) central supérieur à axe de pompage (71) orthogonal à un plan de roulement défini par les organes de roulement et entraînant une hélice (3) de pompage disposée à l'extérieur du carter moteur (1) sous l'orifice (4) du capot (5), et apte à générer un débit d'eau dans l'appareil entre les entrées d'eau (66) et l'orifice supérieur (4).

15. Appareil selon l'une des revendications 1 à 14, **caractérisé en ce que** le fond (11) porte un filtre (12) interposé sur le circuit hydraulique entre les entrées d'eau (66) inférieures et l'orifice supérieur (4) d'évacuation.

16. Appareil selon la revendication 15, **caractérisé en ce que** le filtre (12) s'étend entre le carter moteur (1) et chaque paroi transversale (9, 10).

17. Appareil selon l'une des revendications 15 ou 16, **caractérisé en ce que** le fond (11) est fixé de façon amovible par rapport au bâti (72).

18. Appareil selon l'une des revendications 15 à 17, **caractérisé en ce que** le fond (11) est fixé aux flasques (6).

19. Appareil selon l'une des revendications 15 à 18, **caractérisé en ce que** le fond (11) est fixé au bâti (72) par des moyens (75) de fixation à crochetage élastique.

20. Appareil selon l'une des revendications 1 à 19, **caractérisé en ce que** l'une au moins des parois transversales (9, 10) présente au moins un clapet de vidange (74) apte à permettre la vidange du circuit hydraulique par gravité lorsque l'appareil est extrait du liquide.

## Claims

1. A self-propelled rolling apparatus for cleaning a submerged surface, comprising in combination:
- a rigid transverse motor housing (1) enclosing at least one electric motor (70, 83) and having at least one drive shaft, called the driving shaft (2), for driving at least one running member (13, 14), and at least one drive shaft (71), called pumping shaft (71), for driving a pumping member (3), these drive shafts (2, 71) emerging outside the housing (1),
- two lateral flanges (6) rigidly fixed on each side of the motor housing (1) and extending longitudinally forwards and rearwards of the motor housing (1) in order to form a rigid, generally H-shaped frame (72), at least one of the flanges (6) bearing means (48, 49, 57) for transmission of the driving movement between a driving shaft (2) projecting laterally from the motor housing (1) and at least one running member (13, 14) having a transverse axis of rotation extending between the two flanges (6) and guided by each flange (6),
- a front transverse wall (9) extending at the front of the motor housing (1) and between the two flanges (6) being demountably fixed to the said frame (72),
- a rear transverse wall (10) extending at the rear of the motor housing (1) and between the two flanges (6) being demountably fixed to the said frame (72),
- the front transverse wall (9) and rear transverse wall (10) extending at a distance from the motor housing (1) in order to provide a passage for the water, and to form, between them and the lateral flanges (6), a bottom opening under the motor housing (1),
- a base (11), provided with water inlets (66) and adapted to close the said bottom opening,
- and a top hood (5) fixed to the frame (72) and covering the transverse walls (9, 10), the flanges (6) and the motor housing (1), this hood (5) being provided with a top orifice (4) for water evacuation, in order to provide a unidirectional hydraulic circuit from the inlets (66) of the base (11), at the front and rear between the transverse walls (9, 10) and the motor housing (1) and between the flanges (6), and up to the top orifice (4) of the hood (5).

2. An apparatus according to claim 1, **characterized in that** the two flanges (6) are similar, the frame (72) being symmetrical with respect to a median longitudinal plane orthogonal to a running plane defined by its running members (13, 14).

3. An apparatus according to one of claims 1 and 2, **characterized in that** the frame (72) is symmetrical with respect to a median transverse plane orthogonal to a running plane defined by its running members (13, 14).

4. An apparatus according to one of claims 1 to 3, **characterized in that** it comprises at least one front running member (13) extending between the two flanges (6), at the front of the front transverse wall (9), outside the hydraulic circuit.

5. An apparatus according to one of claims 1 to 4, **characterized in that** it comprises at least one rear running member (14) extending between the two flanges (6), at the rear of the rear transverse wall (10), outside the hydraulic circuit.

6. An apparatus according to one of claims 1 to 5, **characterized in that** at least one of the flanges (6) is formed of a casing (6) having an outer housing which encloses means (48, 49, 57) for transmission of the driving movement.

7. An apparatus according to one of claims 1 to 6, **characterized in that** the two flanges (6) bear transmission means (48, 49, 57).

8. An apparatus according to one of claims 1 to 7, **characterized in that** it comprises two independent separate drive motors (83), each of these motors having a driving shaft (2), and two pairs of independent running members (13, 14), namely a front pair of running members (13), and a rear pair of running members (14), the two running members of the same pair being arranged as a coaxial extension of each other and independent of each other in terms of rotation, one of them being coupled, via transmission means, to one of the two driving shafts, while the other is coupled, via transmission means, to the other driving shaft.

9. An apparatus according to one of claims 1 to 8, **characterized in that** the flanges (6) have grooves (64, 65) for receiving the lateral end edges (81, 82) of the transverse walls (9, 10).

10. An apparatus according to one of claims 1 to 9, **characterized in that** each flange (6) is demountably fixed to the motor housing (1), in particular by means of screws or bolts (23).

11. An apparatus according to one of claims 1 to 10, **characterized in that** the transverse walls (9, 10) are fixed to the top hood (5) by means of screws or bolts (63) which clamp the top hood (5) on the transverse walls (9, 10).

12. An apparatus according to one of claims 1 to 11, **characterized in that** it comprises a carrying handle (8) fixed on the frame (72) through the hood (5).

13. An apparatus according to one of claims 1 to 12, **characterized in that** the motor housing (1) is moulded as close as possible around the elements which it contains and has rounded shapes promoting the water circulation.

14. An apparatus according to one of claims 1 to 13, **characterized in that** the motor housing (1) comprises a central pumping motor (70) above a pumping shaft (71) orthogonal to a rolling plane defined by the running members and driving a pumping propeller (3) arranged outside the motor housing (1) under the orifice (4) of the hood (5), and capable of generating a flow of water in the apparatus between the water inlets (66) and the top orifice (4).

15. An apparatus according to one of claims 1 to 14, **characterized in that** the base (11) bears a filter (12) interposed in the hydraulic circuit between the bottom water inlets (66) and the top evacuation orifice (4).

16. An apparatus according to claim 15, **characterized in that** the filter (12) extends between the motor housing (1) and each transverse wall (9, 10).

17. An apparatus according to one of claims 15 and 16, **characterized in that** the base (11) is removably fixed with respect to the frame (72).

18. An apparatus according to one of claims 15 to 17, **characterized in that** the base (11) is fixed to the flanges (6) .

19. An apparatus according to one of claims 15 to 18, **characterized in that** the base (11) is fixed to the frame (72) by elastic-hooking fixing means (75).

20. An apparatus according to one of claims 1 to 19, **characterized in that** at least one of the transverse walls (9, 10) has at least one drain valve (74) allowing the emptying of the hydraulic circuit owing to gravity when the apparatus is withdrawn from the liquid.

## Patentansprüche

1. Rollendes Gerät mit Eigenantrieb für die Reinigung von eingetauchten Flächen, umfassend in Kombination:
- ein starres queres Motorgehäuse (1), in dem mindestens ein Elektromotor (70, 83) angeordnet ist, und das mindestens eine Antriebswelle (71), so genannte Motorwelle (2), mindestens eines Rollorgans (13, 14), und mindestens eine Antriebswelle, so genannte Pumpwelle (71), eines Pumporgans (3) aufweist, wobei diese Antriebswellen (2, 71) außerhalb des Gehäuses (1) münden,
- zwei starr auf jeder Seite des Motorgehäuses (1) befestigte seitliche Flansche (6), die sich in Längsrichtung nach vorne und nach hinten des Motorgehäuses (1) erstrecken, um ein starres, im wesentlichen H-förmiges Gestell (72) zu bilden, wobei mindestens einer der Flansche (6) Mittel (48, 49; 57) umfasst für die Transmission der Motorbewegung zwischen einer seitlich von dem Motorgehäuse (1) abstehenden Motorwelle (2) und mindestens einem Rollorgan (13, 14) mit quer verlaufender Rotationsachse, das sich zwischen den beiden Flanschen (6) erstreckt und von jedem Flansch (6) geführt wird,
- eine vordere Querwand (9), die sich vor dem Motorgehäuse (1) und zwischen den beiden Flanschen (6) erstreckt und demontierbar an dem besagten Gestell (72) befestigt ist,
- eine hintere Querwand (10), die sich hinter dem Motorgehäuse (1) und zwischen den beiden Flanschen (6) erstreckt und demontierbar an dem besagten Gestell (72) befestigt ist,
- wobei die vordere (9) und die hintere (10) Querwand in einem Abstand zum Motorgehäuse (1) verlaufen, um einen Durchgang für Wasser frei zu lassen und um zwischen sich und den seitlichen Flanschen (6) eine untere Öffnung unter dem Motorgehäuse (1) zu bilden,
- ein mit Wassereingängen (66) ausgestatteten Boden (11), der die besagte untere Öffnung verschließen kann,
- und eine obere Haube (5), die am Gestell (72) befestigt ist und die Querwände (9, 10), die Flansche (6) und das Motorgehäuse (1) abdeckt, wobei diese Haube (5) eine obere Wasserablauföffnung (4) aufweist, so dass ein Hydraulikkreislauf in einer Richtung entsteht, ab den Eingängen (66) des Bodens (11), vorne und hinten zwischen den Querwänden (9, 10) und dem Motorgehäuse (1) und zwischen den Flanschen (6), bis zur oberen Öffnung (4) der Haube (5).

2. Gerät nach Anspruch 1, **dadurch gekennzeichnet, dass** die beiden Flansche (6) ähnlich sind, wobei das Gestell (72) symmetrisch in Bezug auf eine mittlere Längsebene ist, die orthogonal zu einer durch ihre Rollorgane (13, 14) definierten Rollebene verläuft.

3. Gerät nach einem der Ansprüche 1 oder 2, **dadurch gekennzeichnet, dass** das Gestell (72) symmetrisch in Bezug auf eine mittlere Querebene ist, die orthogonal zu einer durch ihre Rollorgane (13, 14) definierten Rollebene verläuft.

4. Gerät nach einem der Ansprüche 1 bis 3, **dadurch gekennzeichnet, dass** es mindestens ein vorderes Rollorgan (13) umfasst, das sich zwischen den beiden Flanschen (6), vor der vorderen Querwand (9), außerhalb des Hydraulikkreislaufs, erstreckt.

5. Gerät nach einem der Ansprüche 1 bis 4, **dadurch gekennzeichnet, dass** es mindestens ein hinteres Rollorgan (14) umfasst, das sich zwischen den beiden Flanschen (6), hinter der hinteren Querwand (10), außerhalb des Hydraulikkreislaufs, erstreckt.

6. Gerät nach einem der Ansprüche 1 bis 5, **dadurch gekennzeichnet, dass** mindestens einer der Flansche (6) aus einer Kassette (6) mit Außengehäuse besteht, die Mittel (48, 49, 57) für die Transmission der Motorbewegung enthält.

7. Gerät nach einem der Ansprüche 1 bis 6, **dadurch gekennzeichnet, dass** die beiden Flansche (6) Transmissionsmittel (48, 49, 57) tragen.

8. Gerät nach einem der Ansprüche 1 bis 7, **dadurch gekennzeichnet, dass** es zwei verschiedene, unabhängige Antriebsmotoren (83) umfasst, wobei jeder dieser Motoren eine Motorwelle (2) hat, und zwei Paare unabhängiger Rollorgane (13, 14), d.h. ein vorderes Paar Rollorgane (13) und ein hinteres Paar Rollorgane (14), wobei die beiden Rollorgane eines gleichen Paares sich in koaxialer Richtung verlängern und rotationsunabhängig voneinander angeordnet sind, wobei eins über Transmissionsmittel an eine der beiden Motorwellen und das andere über Transmissionsmittel an die andere Motorwelle gekoppelt ist.

9. Gerät nach einem der Ansprüche 1 bis 8, **dadurch gekennzeichnet, dass** die Flansche (6) Rillen (64, 65) aufweisen für die Aufnahme der seitlichen Außenränder (81, 82) der Querwände (9, 10).

10. Gerät nach einem der Ansprüche 1 bis 9, **dadurch gekennzeichnet, dass** jeder Flansch (6) demontierbar am Motorgehäuse (1) befestigt ist, insbesondere mit Schrauben oder Bolzen (23).

11. Gerät nach einem der Ansprüche 1 bis 10, **dadurch gekennzeichnet, dass** die Querwände (9, 10) mit Schrauben oder Bolzen (63) an der oberen Haube (5) befestigt sind, wodurch die obere Haube (5) an den Querwänden (9, 10) verspannt wird.

12. Gerät nach einem der Ansprüche 1 bis 11, **dadurch gekennzeichnet, dass** es einen durch die Haube (5) hindurch an dem Gestell (72) befestigten Traggriff (8) umfasst.

13. Gerät nach einem der Ansprüche 1 bis 12, **dadurch gekennzeichnet, dass** das Motorgehäuse (1) möglichst nahe um die von ihm enthaltenen Elemente geformt ist und abgerundete Formen aufweist, die den Wasserumlauf begünstigen.

14. Gerät nach einem der Ansprüche 1 bis 13, **dadurch gekennzeichnet, dass** das Motorgehäuse (1) einen oberen mittleren Pumpmotor (70) mit orthogonal zu einer von den Rollorganen definierten Rollebene verlaufender Pumpachse (71) umfasst, der eine außerhalb des Motorgehäuses (1) unter der Öffnung (4) der Haube (5) angeordnete Pumpschraube (3) antreibt und geeignet ist, im Gerät zwischen den Wassereingängen (66) und der oberen Öffnung (4) einen Wasserdurchfluss zu erzeugen.

15. Gerät nach einem der Ansprüche 1 bis 14, **dadurch gekennzeichnet, dass** der Boden (11) einen im Hydraulikkreislauf zwischen den unteren Wassereingängen (66) und der oberen Ablauföffnung (4) eingefügten Filter (12) trägt.

16. Gerät nach Anspruch 15, **dadurch gekennzeichnet, dass** sich der Filter (12) zwischen dem Motorgehäuse (1) und jeder Querwand (9, 10) erstreckt.

17. Gerät nach einem der Ansprüche 15 oder 16, **dadurch gekennzeichnet, dass** der Boden (11) abnehmbar in Bezug auf das Gestell (72) befestigt ist.

18. Gerät nach einem der Ansprüche 15 bis 17, **dadurch gekennzeichnet, dass** der Boden (11) an den Flanschen (6) befestigt ist.

19. Gerät nach einem der Ansprüche 15 bis 18, **dadurch gekennzeichnet, dass** der Boden (11) mit elastischen Einhakmitteln (75) an dem Gestell (72) befestigt ist.

20. Gerät nach einem der Ansprüche 1 bis 19, **dadurch gekennzeichnet, dass** mindestens eine der Querwände (9, 10) mindestens eine Entleerungsklappe (74) aufweist, die das Entleeren des Hydraulikkreislaufs durch Schwerkraft ermöglicht, wenn das Gerät aus der Flüssigkeit genommen wird.
